# EUROPÄISCHE PATENTSCHRIFT

(11) **EP 0 021 248 B1**
(45) Veröffentlichungstag und Bekanntmachung des Hinweises auf die Patenterteilung: **06.02.1985**
(21) Anmeldenummer: 80103248.3
(22) Anmeldetag: 11.06.1980
(51) Int. Cl.: A63H 19/30

(54) **Flexibles Gleisstück für Modelleisenbahnen und Verfahren zur Herstellung desselben**
Flexible track section for model railways and method for manufacturing it
Elément de voie flexible pour trains miniatures et procédé pour sa fabrication

(30) Priorität: 13.06.1979 US 48242
(43) Veröffentlichungstag der Anmeldung: 07.01.1981
(73) Patentinhaber: ATLAS TOOL CO., INC., Hillside New Jersey 07205 (US)
(72) Erfinder: Schaffan, Stephan J., Hillside New Jersey 07205 (US)
(74) Vertreter: Lorenz, Eduard

## Beschreibung

Die Erfindung betrifft ein flexibles Gleisstück für Modelleisenbahnen gemäss Oberbegriff des Anspruchs 1 sowie ein Verfahren zum Herstellen eines flexiblen Gleisstücks unter Verwendung einer zweiteiligen Spritzgussform gemäss Oberbegriff des Anspruchs 5.

Aus der DE-C-635110 ist ein flexibles Gleisstück für Modelleisenbahnen der im Oberbegriff umrissenen Art bekannt. Bei diesem flexiblen Gleisstück ist ein erster Schienenstrang gegen Quer-und Längsbewegungen an den Querschwellen festgelegt und parallel dazu ist in einem Abstand ein zweiter Schienenstrang gegen eine Querbewegung an den Querschwellen festgelegt und in Längsrichtung frei verschieblich. Die Querschwellen sind hierbei einzeln ausgebildet, um ein Abfallen der Schwellen von den- Schienen zu verhindern. Die als einzelne Teile ausgebildeten Querschwellen werden durch die Schienenstränge zusammengehalten.

Aus der DE-A-2 045 036 und der GB-A-542 521 ist es bekannt, die Querschwellen über flexible Verbindungselemente zu einem einstückigen flexiblen Querschwellenrost zu verbinden.

Aus der CH-A-310 527 ist ein Herstellungsverfahren für flexible Gleisstücke der im Oberbegriff des Anspruches 5 umrissenen Art bekannt. Hierbei findet eine zweiteilige Spritzgussform Verwendung, welche Gleisstücke mit Blendenlaschen aufweist, die in Ausnehmungen einer Formhälfte geführt sind und die einen zusammenhängenden Hohlraum durchsetzen, wobei nach dem Guss Zwischenräume offenbleiben, welche sich unterhalb des Schienenfusses befinden.

In der DE-A-2 248 727 ist ein biegbares Gleis für Modellbahnen beschrieben, das aus Schwellen mit an der Oberfläche angeformten Krampen besteht, die zwischen sich den Fuss der jeweiligen Schiene halten bzw. führen, wobei die Schwellen und ein Längsgurt in einem Stück im Wege des Spritzgiessens gefertigt sind und die Krampen weisen eine besonders weite Fertigungstoleranz auf, um die Bewegbarkeit der Schienen zu verbessern.

Der Erfindung liegt daher die Aufgabe zugrunde, ein flexibles Gleisstück für Modelleisenbahnen derart auszubilden, dass unter Beibehaltung der richtigen Spurweite der Gleisstränge eine leichte Biegbarkeit des flexiblen Gleisstücks so gewährleistet wird, dass man nicht nur eine leichte Handhabung des flexiblen Gfeisstücks, sondern auch eine leichte Instandsetzung erhält, sowie ein Verfahren zum Herstellen eines solchen flexiblen Gleisstücks anzugeben, das eine wesentlich vereinfachte Herstellungsweise gestattet.

Nach der Erfindung wird diese Aufgabe hinsichtlich des flexiblen Gleisstückes der im Oberbegriff des Anspruchs 1 umrissenen Art in Verbindung mit der Kombination der Merkmale des Kennzeichens des Anspruchs 1 gelöst.

Beim erfindungsgemässen flexiblen Gleisstück sind nicht nur die Querschwellen über flexible Verbindungselemente zu einem einstückigen flexiblen Querschwellenrost verbunden, sondern die Verbindung ist darüber hinaus auch so ausgebildet, dass die Verbindungselemente unter dem ersten, gegen Quer- und Längsbewegungen festgelegten Schienenstrang einen über die ganze Länge des Gleisstückes durchgehenden Holm bilden, während die Verbindungselemente auf der gegenüberliegenden Seite Stege sind, die die Querschwellen an dieser Seite gruppenweise, vorzugsweise paarweise, verbinden. Gerade mit dieser kombinatorischen Verknüpfung wird erreicht, dass beim Biegen des flexiblen Gleisstücks die Spurweite, d.h. der Abstand der beiden Gleisstränge voneinander, zuverlässig eingehalten wird, da der von den Verbindungselementen gebildete durchgehende Holm mit dem darauf gegen Längs- und Querbewegungen festgelegten Schienenstrang einen starreren Teil als der andere Teil mit den gruppenweise mit Hilfe von Stegen verbundenen Querschwellen bildet, so dass beim Biegen für die Einhaltung der Gleisspur ein festerer bzw. starrerer Bezugsteil vorhanden ist. Dennoch ist das flexible Gleisstück leicht handhabbar und verformbar, so dass man nahezu jeden gewünschten Krümmungsradius durch Verbiegen verwirklichen kann.

In überraschender Weise ergibt sich hierbei der Vorteil, dass sich auch eine leichte Instandsetzung des flexiblen Gleisstücks unter Verwendung von Passlehren dann durchführen lässt, wenn beim Verbiegen beispielsweise der nur in Querrichtung festgelegte, hingegen in Längsrichtung frei bewegliche Schienenstrang aus den zugeordneten Halterungen und den Querschwellen gesprungen ist. Als Bezugspunkt bei dieser Instandsetzung dient auch hier der starrere Teil, der von dem Querschwellenrost mit dem durchgehenden Holm als Verbindungselement zusammen mit dem darauf gegen eine Längs- und eine Querbewegung festgelegten Schienenstrang gebildet wird. Somit wird eine Passlehre überflüssig, da dieser Schienenstrang zuverlässig die Einhaltung der Spurweite gewährleistet, was darauf zurückzuführen ist, dass dieser Schienenstrang starr und fest mit den Querschwellen und dem Querschwellenrost verbunden ist.

Zweckmässige Weiterbildungen des flexiblen Gleisstücks sind in den Ansprüchen 2 bis 4 wiedergegeben.

Die Aufgabe hinsichtlich des Herstellungsverfahrens wird mit dem Anspruch 5 gelöst. Zur Vereinfachung der Herstellungsweise wird der Querschwellenrost als zusammenhängendes Gebilde mit dem gegen Quer- und Längsbewegungen festgelegten Schienenstrang ausgebildet, wobei einstückig auch die Halterungen in Form von nagelkopfähnlichen Teilen sowohl für den festgelegten Schienenstrang als auch für den in Längsrichtung verschieblichen Schienenstrang an dem zusammenhängenden Gebilde ausgebildet sind. Somit lässt sich das Grundgerippe des flexiblen Gleisstücks, bestehend aus dem Querschwellenrost und dem an diesem fest angebrachten, gegen eine Längs- und Querbewegung festgelegten Schienenstrang in einem Arbeitsgang kostengünstig herstellen und der zweite Schienenstrang braucht nur in die bereits vorbereiteten und vorgesehenen Halterungen eingeführt zu werden, um das flexible Gleisstück insgesamt fertigzustellen.

Ausführungsbeispiele der Erfindung und des Standes der Technik werden nachstehend anhand der Zeichnung erläutert. Darin zeigt:
Fig. 1 in Draufsicht ein flexibles Gleisstück für Modelleisenbahnen,
Fig. 2, 3 und 4 Unteransichten von verschiedenen bekannten Querschwellenrosten mit verschiedenen Mitteln zum Verbinden der Schwellen zu einem einstückigen, aber biegsamen Gebilde,
Fig. 5 eine Querschnittsansicht eines bekannten biegsamen Gleises mit zwei längsbeweglichen Schienen,
Fig. 6 im Querschnitt ein bekanntes biegsames Gleis mit zwei am Querschwellenrost befestigten Schienen,
Fig. 7 in Draufsicht zwei miteinander verbundene bekannte Gleisstücke mit einander gegenüberliegenden Schienenstössen,
Fig. 8 in Draufsicht eine der Fig. 7 ähnliche Anordnung, aber mit gegeneinander versetzten Schienenstössen,
Fig. 9 im Querschnitt eine zweiteilige Form zum Anformen des Querschwellenrostes an eine einzelne Schiene,
Fig. 10 eine Untersicht des Gleises gemäss der Erfindung und
Fig. 11 im Querschnitt das Gleis gemäss der Erfindung.

Das in Figur 1 gezeigte, vorgeformte Gleisstück 20 besitzt einen einstückigen Rost aus Querschwellen 22 und daran angebrachte Schienen 28. Ein derartiges vorgeformtes Gleisstück mit am Querschwellenrost befestigten Schienen kann beim Aufbau einer glatten, einwandfrei fluchtenden Gleisanlage für eine Modelleisenbahn mit Vorteil verwendet werden. Es ähnelt in seinem Aussehen einem echten Eisenbahngleis, in dem jede Schiene mit Nägeln an jeder einzelnen Schwelle befestigt ist. Dass bei dem Gleis gemäss Figur 1 der Querschwellenrost einstückig ist, kann man nicht leicht erkennen, weil die die Schwellen verbindenden Elemente unter den Schienen liegen und bei normaler Betrachtung nicht sichtbar sind. Das in Figur 1 gezeigte Gleisstück kann entweder ein starres gerades Gleisstück oder ein flexibles Gleisstück gemäss dem Stand der Technik oder gemäss der Erfindung sein, weil sich die Unterschiede zwischen dem Stand der Technik und der Erfindung nicht auf das Aussehen des Gleises auswirken. Gewöhnlich wird zur Herstellung des Gleisstücks der aus Abschnitten 24 aus miteinander verbundenen Querschwellen bestehende Querschwellenrost aus Kunststoff an zwei aus Federmessing bestehenden Schienen von etwa 60 cm Länge angeformt. Die Verbindungselemente zwischen den Querschwellen können verschiedenartig ausgebildet sein, wie nachstehend erläutert wird.

In den Figuren 2, 3 und 4 sind in Untersicht Teile von einstückigen Querschwellenrosten gezeigt, wie sie in bekannten flexiblen Gleisen verwendet werden können. Jeder dieser Roste kann auch in dem Gleismaterial gemäss der Erfindung verwendet werden. Aus nachstehend angegebenen Gründen wird jedoch die Anordnung gemäss Figur 4 bevorzugt. Bei der Ausbildung jeder Kurve soll die Spurweite, d. h. der Abstand der Schienen voneinander, möglichst unverändert auf dem vorgeschriebenen Wert gehalten werden. Das bedingt, dass an jedem Punkt der Kurve die Schienen einen gemeinsamen Krümmungsmittelpunkt haben und die Differenz zwischen den Krümmungsradien der beiden Schienen der Spurweite entspricht. Die Querschwellen liegen dann auf Radien, die einander im Krümmungsmittelpunkt schneiden, und die Schwellenabstände sind an der inneren Schiene untereinander gleich und an der äusseren Schiene ebenfalls untereinander gleich, aber grösser als an der inneren Schiene. Damit die Schwellen zu der erforderlichen, fächerartigen Anordnung verformt werden können, müssten beide Schienen relativ zu jeder Schwelle verschiebbar und verschwenkbar sein. In der Praxis kann dieses Ideal nur annähernd erreicht werden. Gemäss Figur 2 kann man aufeinanderfolgende Schwellenenden abwechselnd auf der einen und der anderen Seite des Gleisstückes miteinander verbinden. Gemäss Figur 3 kann man die Schwellen paarweise auf beiden Seiten durch Stege 26' miteinander verbinden und die so erhaltenen, aufeinanderfolgenden Schwellenpaare durch Stege 26 abwechselnd auf der einen und der anderen Seite des Gleisstückes miteinander verbinden. In der in Figur 4 gezeigten Anordnung sind die Schwellen auf der einen Seite durch einen durchgehenden Holm 26" vorgesehen und auf der anderen Seite nur paarweise durch Stege 26 verbunden. In allen in den Figuren 2 bis 4 gezeigten Anordnungen bestehen die formgepressten Schwellen und Verbindungselemente aus einem Kunststoff, der so flexibel ist, dass die Schwellen an den Anschlussstellen der Verbindungselemente scharnierartig etwas ausgelenkt werden können. Wenn das Gleisstück zu einer Kurve gebogen wird, bleiben bei dem Schwellenrost gemäss Figur 2 die Abstände zwischen den miteinander verbundenen Schwellenenden im wesentlichen unverändert, während sich die unverbundenen Schwellenenden an der inneren Schiene näher zueinander und die an der äusseren Schiene weiter auseinander bewegen. In einer Gleiskurve mit dem Schwellenrost gemäss Figur 3 bleiben die Abstände zwischen den miteinander verbundenen Schwellenenden im wesentlichen unverändert und werden die Abstände zwischen den unverbundenen Schienenenden an der inneren Schiene kleiner und an der äusseren Schiene grösser, und zwar auf jeder Seite bei jeder vierten Schwelle. Unverbundene Schwellenenden sind auf jeder Seite des Gleises in Abständen von vier Schwellenabständen vorhanden und jeweils um zwei Schwellenabstände gegeneinander versetzt. In einer Gleiskurve mit dem Schwellenrost gemäss Figur 4 nehmen die Abstände zwischen den unverbundenen Schwellenenden nur auf der einen Seite der Kurve derart zu oder ab, dass die Schwellen annähernd längs der Radien der Kurve zu liegen kommen und eine Anordnung mit im wesentlichen der gleichen Genauigkeit wie gemäss Figur 3 erhalten wird.

Bei der Herstellung eines bekannten Gleisstükkes mit einem der Schwellenroste gemäss den Figuren 2, 3 und 4 ist es üblich, die Schwellenroste ohne Schienen vorzuformen oder die Schwellenroste an beide Schienen anzuformen. Auf diese Weise kann man die im Querschnitt in Figur 5 bzw. 6 gezeigten Gleise erhalten.

Der in Figur 5 gezeigte Schwellenroste wird ohne Schienen vorgeformt. Zwischen der oberen Fläche der Schwelle 22 und der einwärts und abwärts gekehrten Fläche jedes Nagelkopfes 30A wird so viel Abstand gelassen, dass beide Schienen 28 mit Hilfe einer Haltevorrichtung eingeschoben werden können, die gewährleistet, dass beim Einschieben der Schienen die Schwellen rechtwinklig zu der Bewegungsbahn der Schienen gehalten und richtig mit diesen gefluchtet werden. Nach dem Anbringen der Schienen ist zwischen dem Fuss 32 jeder Schiene und der einwärts und abwärts gekehrten Fläche jedes Nagelkopfes noch ein kleiner Abstand vorhanden, so dass beide Schienen relativ zu den Schwellen frei verschiebbar sind. Wenn das Gleisstück zum Ablängen oder Biegen oder zum Einbau vom Benutzer gehalten wird, kommt es jedoch häufig vor, dass sich eine oder beide Schienen von dem Schwellenrost lösen. Es ist dann sehr mühsam, die Schienen wieder mit den Schwellen zu verbinden, weil diese seitwärts ausweichen und es dank der begrenzten Verschiebbarkeit und Verschwenkbarkeit der Schwellen gegenüber den Schienen sogar vorkommen kann, dass der Schwellenrost in der Längsrichtung des Gleisstückes ziehharmonikaartig zusammengedrückt oder auseinandergezogen wird.

Bei der Herstellung des Gleisstückes gemäss Figur 6 wird der Schwellenrost an beide Schienen angeformt, so dass zwischen den Schienenfüssen 32 und der einwärts und abwärts gekehrten Fläche jedes Nagelkopfes 30B kein Zwischenraum vorhanden ist. Infolgedessen sind zwischen dem Schwellenrost und den Schienen beträchtliche Reibungskräfte wirksam, die ein Verschieben der einzelnen Schienen gegenüber dem Schwellenrost behindern. Ein derartiges Verschieben ist aber zum Krümmen des Gleises notwendig. Daher ist das Gleis sehr steif und kann es nicht zu einer so engen Kurve gebogen werden wie das flexiblere Gleis gemäss Figur 5 und das Gleis gemäss der Erfindung. Bei dem Gleis gemäss Figur 6 kommt es zwar nicht leicht vor, dass sich die Schienen unabsichtlich von den Schwellen lösen, doch ist es praktisch unmöglich, die Schienen wieder an den Schwellen anzubringen, wenn die Schienen sich von den Schwellen gelöst haben. Dass die Schienen so schwer längs des Schwellenrostes verschiebbar sind, erschwert den Aufbau einer störungsfrei befahrbaren Gleisanlage, wie sie nachstehend anhand der Figuren 7 und 8 beschrieben wird.

Die aus federndem Material bestehenden Schienen eines flexiblen Gleisstückes trachten nach dem Biegen des Gleisstückes, zu einem geraden Verlauf zurückzufedern. Wenn daher das gekrümmte Gleisstück mit einem zu der Kurve tangentialen, geraden Gleisstück oder mit einem die Kurve fortsetzenden, gekrümmten Gleisstück verbunden wird, federn die Schienen normalerweise etwas zurück, so dass an dem äusseren Schienenstoss einer Kurve ein Spalt gebildet wird, wie er in Figur 7 bei 34 gezeigt ist. Zum Verbinden von Gleisstücken verwendet man gewöhnlich Schienenverbinder in Form von geschlitzten Klammern, die Teile der Füsse der zu verbindenden Schienen reibungsschlüssig umgreifen und dadurch ein Auseinanderziehen der Schienen erschweren. Dagegen setzen diese Schienenverbinder Querkräften nur einen ungenügenden Widerstand entgegen, so dass Spalte und Knicke auftreten können, wie sie in Figur 7 gezeigt sind. Beim Befahren der Kurve werden an derartigen Spalten und Knicken auf die Eisenbahnfahrzeuge Stösse ausgeübt, die häufig auch zum Entgleisen oder Umkippen von Eisenbahnfahrzeugen führen können. Ferner kommt es häufig vor, dass selbst bei Gleisen, die mit nicht zu grossen Spalten an den Schienenstössen verlegt sind, der Zustand der Schienenstösse sich bis zur Unbrauchbarkeit des Gleises verschlechtert, weil die Räder des Zuges am Schienenstoss anschlagen und dadurch die Schienen im Sinne einer Erweiterung des Spalts verlagern.

Die Modelleisenbahner wissen seit langem, dass in einer Gleiskurve die Schienenstösse zweckmässig gegeneinander versetzt sind, wie dies in Figur 8 bei 36 angedeutet ist. Dies gilt besonders für flexible Gleise. In diesem Fall bewirken der jedem Schienenstoss gegenüberliegende, ununterbrochene Schienenteil und die Kräfte, die auf die Verspannung des ununterbrochenen Schienenteils und der mit ihm verbundenen Schwellen zurückzuführen sind und über die Schwellen auf die den Schienenstoss bildenden Schienenenden übertragen werden, dass diese am Schienenstoss in einer fluchtenden Lage gehalten werden. Auf einer solchen Gleiskurve kann ein Zug stossfrei fahren, weil keine Spalte oder Knicke vorhanden sind, die Stösse auf die Eisenbahnfahrzeuge oder ein Entgleisen derselben verursachen könnten.

Für Gleise mit gegeneinander versetzten Schienenstössen verwendet man Gleisstücke, bei denen die eine Schiene ein Stück aus dem Schwellenrost vorgezogen und die andere Schiene ein Stück in den Schienenrost eingezogen ist und die so verlegt werden, dass jeder Schienenstoss von einer aus ihrem Schwellenrost vorgezogenen Schiene und einer in ihren Schwellenrost eingezogenen Schiene gebildet wird. Dabei reicht die aus ihrem Schwellenrost vorgezogene Schiene in dem Schwellenrost des anderen Gleisstücks bis zu der darin eingezogenen Schiene.

Bei dem bekannten Gleisstück gemäss Figur 5, in dem beide Schienen längs des Schwellenrostes frei verschiebbar sind, können die Schienen leicht vor- und eingezogen werden. Bei diesem Gleis kann der dem zu bildenden Schienenstoss gegenüberliegende Schienenteil des einen Gleisstückes den Schwellenrost desselben aber nicht so zuverlässig festhalten, dass er mit der einzuführenden Schiene des anderen Gleisstückes einwandfrei fluchtet. Daher ist es sehr schwierig, die vorgezogene Schiene jedes Gleisstücks in dem Schwellenrost des anderen Gleisstücks genau in die Stellung zu schieben, die vorher ein Teil der jetzt eingezogenen Schiene eingenommen hat. Wenn dagegen die Gleisstücke fertig miteinander verbunden sind, liegen die gegeneinander versetzten Schienenstösse zuverlässig fest, so dass keine Knicke und Spalten auftreten können.

Gleise gemäss Figur 6, in denen beide Schienen starr am Schwellen rost befestigt sind, werden selten mit gegeneinander versetzten Schienenstössen verlegt. Da keine Schiene vorgezogen oder eingezogen werden kann, müsste man zum Verbinden von Gleisstücken mit versetzten Schienenstössen von den beiden zu verbindenden Gleisstücken auf entgegengesetzten Seiten je einen Schienenteil abschneiden, dessen Länge dem Mass entspricht, um das die Schienenstösse gegeneinander versetzt werden sollen. Ferner werden bei dem einen Gleisstück die Schwellen von der unverkürzten Schiene vollständig entfernt, während bei dem anderen Gleisstück die Schwellen an der unverkürzten Schwelle belassen werden. Vor der Herstellung der Verbindung steht daher bei dem einen Gleisstück ein von allen Schwellen freier Schienenteil von dem Querschwellenrost vor, während mit der längeren Schiene des anderen Gleisstücks noch alle Schwellen verbunden sind. Diese längere Schiene kommt in dem Gleis auf der anderen Seite zu liegen als die frei vorstehende Schiene. Bei der Verbindung dieser beiden Gleisstücke sind zwar die Schienenstösse gegeneinander versetzt, doch kann der Schwellenrost die frei vorstehende Schiene nicht gegen eine Querbewegung festlegen, und an dem von der frei vorstehenden Schiene gebildeten Schienenstoss bildet sich sehr wahrscheinlich ein Knick oder Spalt, je nachdem, ob der Schienenstoss auf der Innenseite oder Aussenseite der Kurve liegt.

Ein Teil eines Gleisstückes gemäss der Erfindung ist in den Figuren 10 und 11 gezeigt. Wie man am besten in der Untersicht in Figur 10 erkennt, besteht der einstückige, flexible Schwellenrost aus den Schwellen 24, dem sie auf der einen Seite verbindenden, durchgehenden Holm 42A und den die Schwellen auf der anderen Seite paarweise verbindenden Stegen 42B. Die Stege 42B und der Holm 42A liegen unter den Schienen 44A bzw. 44B und sind in der Gebrauchsstellung des Gleises durch diese Schienen verdeckt und daher unsichtbar. Die über dem Holm 42A liegende Schiene 44A ist an dem Schienenrost gegen eine Quer- und Längsbewegung relativ zu dem Schwellenrost festgelegt, und zwar mit nagelkopfähnlichen Teilen 48A (Figur 11), die mit je einer Schwelle 24 einstückig und an dem Schienenfuss 46 angeformt sind. Die über den Stegen 42B und den freien Endteilen der Schwellen liegende Schiene ist mit ihrem Fuss 46 in die freien Räume eingeschoben, die zwischen den oberen Flächen der Schwellen und den einwärts und abwärts gekehrten Flächen von nagelkopfähnlichen Teilen 48B vorhanden sind. Da die Schiene 44B gegen eine Querbewegung festgelegt ist, behält das Gleis beim Biegen zu einer Kurve die richtige Spurweite bei. Die Schiene 44B ist aber in der Längsrichtung des Schwellenrostes frei längsbeweglich, so dass beim Biegen des Gleises die Abstände zwischen den unverbundenen Schwellenenden unter dieser Schiene derart zu- oder abnehmen können, dass sich die Schwellen im wesentlichen entlang von Radien der Kurve erstrecken.

Zum Formpressen des Gleises gemäss der Erfindung verwendet man eine zweiteilige Form, wie sie in Figur 9 im Querschnitt gezeigt ist. In dem Formteil 52 ist ein Hohlraum 60 ausgebildet, der die Schiene 44A in umgekehrter Lage aufnimmt, wobei der Schienenfuss 46 den Hohlraum 60 dicht abschliesst. Die Trennfuge 54 der Form wird von der oberen Fläche des Formteils 52 gebildet. Von dieser Fläche aus erstrecken sich flache Hohlräume 58 und 58' zum Formen der nagelkopfähnlichen Teile 48A und 48B. In dem an dem Formteil 52 passend anliegenden Formteil 50 sind mehrere in Abständen voneinander angeordnete Hohlräume 56 ausgebildet, die zu dem die Schiene 44A aufnehmenden Hohlraum rechtwinklig sind und. zum Formen der Schwellen dienen. In dem Formteil 50 ist ferner ein nicht gezeigter, in der Längsrichtung durchgehender Hohlraum ausgebildet, der zu dem Hohlraum 60 für die Schiene 44A parallel ist und bei geschlossener Form über diesem liegt. Der in der Längsrichtung durchgehende Hohlraum des Formteils 50 steht mit allen Hohlräumen 56 für die Schwellen in Verbindung und dient zum Formen des Holms 42A. In dem Formteil 50 sind ferner nicht gezeigte, unterbrochene Hohlräume ausgebildet, durch welche die Hohlräume 56 für die Schwellen paarweise verbunden sind und die zum Formen der Stege 42B dienen. Längs des in der Längsrichtung durchgehenden Hohlraums sind in Abständen voneinander mehrere von dem Formteil 50 getragene Niederhaltezapfen 62 vorgesehen, deren Abstand voneinander ein Mehrfaches des Abstandes zwischen den Hohlräumen für die Schwellen ist. Der Formteil 50 trägt Kernzapfen 66, die sich abwärts durch je einen der Hohlräume 56 für die Schwellen erstrecken. Die Endteile 68 der Kernzapfen 66 sind im Querschnitt rechteckig und greifen direkt an der oberen Fläche des Formteils 52 in einer solchen Tiefe an, dass nach dem späteren Einführen der Schiene 44B zwischen deren Fuss, den längs der Trennfuge 54 ausgebildeten, oberen Flächen der Schwellen und den dem Schienenfuss zugekehrten Flächen 70 der nagelkopfähnlichen Teile 48B so viel Spiel vorhanden ist, dass die Schiene 44B längs des Schwellenrostes verschoben werden kann.

Zum Herstellen des Gleises gemäss der Erfindung wird die Schiene 44A in den Hohlraum 60 eingeführt und die Form geschlossen, so dass die Zapfen 62 die Schiene 44A festhalten und diese den Hohlraum 60 dicht abschliesst. Dann wird zum Herstellen des Querschwellenrostes Kunststoff P in die Form gespritzt. Danach wird der Querschwellenrost mit der damit verbundenen Schiene 44A aus der Form herausgezogen und die Schiene 44B eingeschoben.

Das Gleis gemäss der Erfindung kann ohne weiteres zu einer Kurve gebogen werden, in denen innerhalb der durch die Wagenabstände usw. gegebenen Grenzen ein Modellzug fahren kann. Man kann die Gleisstücke ohne weiteres derart miteinander verbinden, dass die Schienenstösse gegeneinander versetzt und beide Schienen durch den Schwellenrost so festgelegt sind, dass an den Schienenstössen keine Knicke und Spalte gebildet werden. Da die fest mit dem Querschwellenrost verbundene Schiene dessen einwandfreies Fluchten gewährleistet, kann man ohne weiteres die verschiebbare Schiene herausziehen und wieder einschieben.

Vom Fachmann können im Rahmen des Erfindungsgedankens die vorstehend beschriebenen und dargestellten Ausführungsbeispiele der Erfindung abgeändert und andere Ausführungsformen der Erfindung geschaffen werden.

## Patentansprüche

1. Flexibles Gleisstück für Modelleisenbahnen mit mehreren Querschwellen (24), auf denen ein erster Schienenstrang (44A) gegen Quer- und Längsbewegungen festgelegt und parallel in einem Abstand dazu ein zweiter Schienenstrang (44B) gegen eine Querbewegung festgelegt und in Längsrichtung frei verschieblich ist, dadurch gekennzeichnet, dass die Querschwellen (24) wie an sich bekannt über flexible Verbindungselemente (42A und 42B) zu einem einstückigen flexiblen Querschwellenrost verbunden sind, und dass die Verbindungselemente (42A) unter dem ersten, gegen Quer- und Längsbewegungen festgelegten Schienenstrang (44A) einen über die ganze Länge des Gleisstücks (40) durchgehenden Holm bilden, während die Verbindungselemente auf der gegenüberliegenden Seite Stege (42B) sind, die die Querschwellen (24) gruppenweise, vorzugsweise paarweise, unter dem zweiten Schienenstrang (44B) miteinander verbinden.

2. Flexibles Gleisstück nach Anspruch 1, dadurch gekennzeichnet, dass der Querschwellenrost aus formgepresstem Kunststoff besteht.

3. Flexibles Gleisstück nach Anspruch 2, dadurch gekennzeichnet, dass zum Festlegen des ersten Schienenstrangs (44A) an dem Querschwellenrost einstückig nagelkopfähnliche Teile (48A) ausgebildet sind, die den Fuss (46) des ersten Schienenstrangs (44A) reibungsschlüssig übergreifen.

4. Flexibles Gleisstück nach Anspruch 3, dadurch gekennzeichnet, dass der Querschwellenrost einstückig mit nagelk6pfähnlichen Teilen (47E) ausgebildet ist, die den Fuss des zweiten Schienenstrangs (44B) mit geringfügigem Spiel übergreifen.

5. Verfahren zum Herstellen eines flexiblen Gleisstücks nach Anspruch 4 unter Verwendung einer zweiteiligen Spritzgussform (50, 52) mit Gleitstücken (62, 66), die in Ausnehmungen einer Formhälfte (50) geführt sind und einen zusammenhängenden Hohlraum unterhalb des Fusses des Schienenstrangs durchsetzen, dadurch gekennzeichnet, dass die Gleitstücke Zapfen (66) sind, die in der geschlossenen Form (50, 52) je einen der Hohlräume (56) für die Querschwellen (24) so durchsetzen, dass zwischen den zur Halterung des zweiten Schienenstrangs (44B) dienenden nagelkopfähnlichen Teilen (48B) und den benachbarten Teilen der Querschwellen (24) Zwischenräume zur längsverschieblichen Aufnahme des zweiten Schienenstrangs (44B) freibleiben, und dass der erste Schienenstrang (44A) in einen Hohlraum (60) der Form (50, 52) vor dem Spritzgiessen eingelegt und als zusammenhängendes Gebilde mit dem Querschwellenrost aus der Form entnommen wird.

## Claims

1. A flexible track section for model railways, comprising a plurality of transverse sleepers (24), a first rail (44A), which is held on said sleepers against transverse and longitudinal movements, and a second rail (44B), which is parallel to the first rail and held on said sleepers against a transverse movement but is freely displaceable in its longitudinal direction, characterized in that the transverse sleepers (24) are joined in a manner known per se by flexible connecting elements (42A and 42B) to form an integral flexible sleeper grate (42A), and the connecting elements (42A) disposed under the first rail (44A), which is held against transverse and longitudinal movements, constitute a bar, which extends throughout the length of the track section, whereas the connect ing elements disposed on the opposite side consist of webs (42B), which are disposed under the second rail (44B) and connect the transverse sleepers (24) in groups, preferably in pairs.

2. A flexible track section according to claim 1, characterized in that the sleeper grate consists of molded synthetic plastics.

3. A flexible track section according to claim 2, characterized in that the sleeper grate is integrally formed with nailheadlike portions (48A), which serve to retain the first rail (44A) on the sleeper grate and overlie the foot (46) of the first rail in frictional engagement therewith.

4. A flexible track section according to claim 3, characterized in that the sleeper grate is integrally formed with nailheadfike portions (47E), which overlie the foot of the second rail (44B) with a slight clearance.

5. Apparatus for manufacturing a flexible track section in accordance with claim 4 with the aid of a bipartite injection mould (50, 52), which comprises sliders (62, 66), which are guided in recesses of one mould half and extend through a continuous cavity below the foot of the rail, characterized in that the sliders are pins (66), which in the closed mold (50, 52) extend through respective cavities (56) for the transverse sleepers (24) in such a manner that spaces for receiving the second rail (44B) serving to hold the second rail (44B) and the adjacent portions of the transverse sleepers (24), and the first rail (44A) is placed before the injection moulding into a cavity (60) of the mould (50, 52), and is removed from the mould together with the sleeper grate so as to form a coherent structure therewith.

## Revendications

1. Rail flexible pour chemins de fer miniature présentant plusieurs traverses (24), sur lesquelles se fixe un premier tronçon de rails (44A) exempt de mouvements transversaux et longitudinaux et sur lesquelles vient se placer en parallèle à un certain écartement un second tronçon de rails (44B) exempt de mouvements transversaux mais librement déplaçable dans le sens longitudinal caractérisé en ce que les traverses (24) sont reliées, ce qui est connu en soi, via des raccords flexibles (42A et 42B) à une grille monobloc flexible de traverses et en ce que les raccords (42A) constituent en dessous du premier tronçon de rails fixé à l'abri de mouvements transversaux et longitudinaux un longeron continu occupant toute la longueur du rail (40), alors que les raccords du côté opposé sont des entretoises (42B) qui relient entre elles en dessous du second tronçon de rails (44B) les traverses (24) par groupes ou de préférence par paires.

2. Rail flexible suivant la revendication 1 caractérisé en ce que la grille de traverses est réalisée en matières plastiques moulées.

3. Rail flexible suivant la revendication 2 caractérisé en ce que, pour fixer le premier tronçon de rails (44A) à la grille de traverses, ce sont des éléments (48B) monobloc assimilables à des têtes de clous, qui débordent avec jonction par adhérence sur le pied (46) du premier tronçon de rails (44A).

4. Rail flexible suivant la revendication 3 caractérisé en ce que la grille de traverses est réalisée en une seule pièce sous la forme d'éléments (47E) assimilables à des têtes de clous, lesquels débordent avec un léger jeu sur le pied du second tronçon de rails (44B).

5. Procédé de fabrication d'un rail flexible suivant la revendication 4 moyennant utilisation d'un moule à injection (50, 52) en deux parties avec des pièces coulissantes (62, 66), qui sont guidées dans les évidements d'une moitié du moule (50) et qui traversent la cavité y afférente située en dessous du pied du tronçon de rail, caractérisé en ce que les pièces coulissantes sont des tenons (66) qui traversent chaque fois dans le moule fermé (50, 52) l'une des cavités (56) pour les traverses (24), de telle manière qu'entre les éléments (48B) de type à tête de clou servant au maintien du second tronçon de rails (44B) et les éléments voisins des traverses (24) il subsiste des interstices libres pour y poser avec coulissage longitudinal le second tronçon de rails (44B) et de telle manière que le premier tronçon de rails (44A) pénètre dans la cavité (60) du moule (50, 52) avant le moulage par injection et ressorte du moule sous la forme d'un ensemble cohérent solidaire de la grille de traverses.
